# FASCICULE DE BREVET EUROPEEN

(11) **EP 0 575 272 B1**
(45) Date de publication et mention de la délivrance du brevet: **17.01.1996**
(21) Numéro de dépôt: 93420254.0
(22) Date de dépôt: 17.06.1993
(51) Int. Cl.: B65D 35/44, B65D 1/08, B65D 51/22, A61J 1/14

(54) **Tube en matière plastique ayant un opercule déchirable, ledit tube avec une capsule et ses utilisations**
Kunststofftube mit einem zerreissbaren Innenhütchen, diese Tube mit einer Kapsel und deren Anwendungen
Plastic tube having a rupturable membrane, said tube with a capsule and its uses

(30) Priorité: 19.06.1992 FR 9207839
(43) Date de publication de la demande: 22.12.1993
(73) Titulaire: CEBAL S.A., F-92115 Clichy (FR)
(72) Inventeur: Schneider, Bernard, F-51800 Sainte Menehould (FR); Hoslet, René, F-51800 Sainte Menehould (FR)
(74) Mandataire: Séraphin, Léon

(56) Documents cités:
- EP-A- 0 192 136
- EP-A- 0 408 162
- EP-B- 0 119 145
- FR-A- 2 649 676
- GB-A- 1 444 848
- GB-A- 2 039 267
- GB-A- 2 179 641
- US-A- 3 272 366

## Description

L'invention concerne un tube en matière plastique surmonté d'un opercule déchirable obturant de façon étanche son orifice de sortie, ce tube étant éventuellement équipé d'un bouchage comportant une clef permettant d'emboîter et de déchirer cet opercule par rotation.

On connaît par EP-B-119145 et son équivalent US-A-4527700 un tel tube associé à un capuchon emboîtant par des reliefs intérieurs les reliefs portés par la surface latérale de l'opercule. La base de l'opercule est reliée par une zone déchirable au bord de l'orifice du goulot du tube, et la rotation du capuchon emboîté sur l'opercule par ses reliefs complémentaires permet d'entraîner l'opercule en rompant ladite zone par torsion. L'opercule est retenu dans le capot losqu'il est emboîté à force dans les reliefs intérieurs du capot. Le diamètre de l'orifice était typiquement de 2,5 à 10 mm.

Dans le cas d'orifices de diamètre souvent plus faible, typiquement de 1,2 à 4 mm, la rigidité de l'opercule étanche et déchirable pose problème ainsi que la facilité de sa préhension. On connaît par GB-A-2 039 267 une solution reprenant l'idée d'entraînement par rotation d'un opercule déchirable et bien adaptée aux faibles diamètres d'orifice visés. Toutefois, l'orifice obtenu après déchirement par rotation de l'opercule est dans ce cas bordé par une surface de rupture tourmentée et non reproductible. Si la déchirure a été faite sans précaution, la surface, endommagée, est tellement tourmentée qu'elle ne permet pas un rebouchage hermétique de la capsule en cas d'usages multiples. De plus, dans le cas de tubes de produits à délivrer en gouttes, une telle surface de rupture tourmentée et non reproductible, participant à la formation et au détachement des gouttes, est impropre à la formation de gouttes calibrées. En outre, cette portion de détachement des gouttes doit être de préférence protégée tout au long de l'utilisation du tube.

La demanderesse a cherché à mettre au point un tube à opercule étanche déchirable résolvant ces problèmes.

### EXPOSE DE L'INVENTION

L'invention a pour objet un tube en matière plastique ayant une tête surmontée d'un opercule étanche déchirable par torsion, ledit opercule ayant, jusqu'à sa base se raccordant à ladite tête, une surface latérale de contour polygonal, cette surface étant formée par des génératrices inclinées de moins de 10° sur l'axe du tube en s'éloignant de ladite base, ledit opercule ayant une zone de déchirement comprise entre ladite surface latérale et une surface intérieure ayant des sections circulaires perpendiculairement audit axe, ces surfaces délimitant ensemble au moins une portion mince, caractérisé en ce que ladite au moins une portion mince a une épaisseur minimale comprise entre 0,05 et 0,18 mm et en ce que lesdites surfaces latérale et intérieure (6 et 11) délimitent ensemble au moins une portion épaisse, d'épaisseur maximale au moins 1,5 fois plus forte que ladite épaisseur minimale.

Grâce à la structure réalisée, l'opercule est suffisamment rigide jusqu'à son raccordement avec la tête du tube. Les portions plus épaisses de sa base intérieurement creuse assurent cette rigidité et facilitent l'injection et l'obtention de parties intermédiaires beaucoup plus minces et néanmoins compactes et étanches, formant des sites d'initiation de la rupture par torsion. L'opercule étant ainsi rigide et ayant une forme cylindrique ou légèrement conifiée, sa préhension, de préférence son emboîtage par une clef adaptée, est facilitée et les manipulations ne risquent pas de le faire fléchir et d'endommager son pourtour immédiat.

Comme dans la pratique, il y a à faire pour le produit contenu des tests d'homologation sur chaque matière composant l'intérieur du tube, la tête de tube munie de l'opercule selon l'invention est de préférence surmoulée sur une jupe dont la surface intérieure est formée par une matière plastique identique à celle de la tête. Et pour obtenir une déchirure de l'opercule de type ductile et sans déformation résiduelle affectant son pourtour immédiat, on choisit de préférence comme matière plastique commune pour la tête surmoulée et pour au moins l'intérieur de la jupe, soit du polyéthylène basse densité de masse spécifique comprise entre 0,88 et 0,93 g/cm³, soit du polyéthylène linéaire basse densité.

Selon une solution typique, simple à réaliser et donnant une rigidité et une déchirabilité particulièrement satisfaisantes, la surface extérieure de la zone de déchirement est de contour carré et sa surface intérieure creuse a perpendiculairement à l'axe longitudinal du tube et de l'opercule des sections circulaires successives centrées par rapport à cette surface extérieure carrée, les amincissements et épaississements progressifs de la paroi comprise entre ces surfaces extérieure et intérieure ayant pour résultats une épaisseur maximale de chacune des deux portions épaisses 2,5 à 4 fois plus forte que l'épaisseur minimale de chacune des deux portions minces comprises entre ces portions épaisses. Ladite surface intérieure creuse est typiquement de révolution autour dudit axe.

Dans le cas de tubes pour la délivrance d'un liquide sous forme de gouttes, la base de l'opercule se raccorde à la tête du tube dans une dépression annulaire évasée de cette tête, le diamètre de l'extrémité affleurante de cette dépression étant moins de 2 mm plus grand que la largeur extérieure de la base de l'opercule et cet opercule dépassant cette extrémité d'une hauteur au moins égale à son diamètre. Le relief de l'opercule protège la dépression, qui est le pourtour immédiat de sa base, des endommagements qui pourraient être causés par des manipulations. La paroi latérale de la dépression est typiquement tronconique et constitue le haut d'un tronc de cône de formation de gouttes qui sera complété, vers le bas et à l'intérieur, par la surface de déchirure de l'opercule produite par l'ouverture du tube. Les micro-aspérités de cette surface de déchirement deviennent alors des sites d'accrochage des gouttes de liquide, leur permettant de se former plus facilement et de grossir en donnant des gouttes calibrées à 19 à 21 gouttes par cm³. De façon typique, le diamètre de l'extrémité affleurante de la dépression est compris entre 2,5 et 7 mm, la largeur extérieure de la base de l'opercule étant comprise entre 2 et 6 mm.

De façon générale, la surface intérieure de l'opercule est ou appartient à une voûte formant l'envers de l'opercule, cette voûte ayant une hauteur faible par rapport à la hauteur de l'opercule et typiquement de moins de 1,3 mm et se raccordant à une surface intérieure axiale cylindrique circulaire faisant partie de l'orifice du tube après déchirement de l'opercule.

Dans le cas où la base de l'opercule est entourée de la dépression annulaire évasée déjà décrite, celle-ci a de préférence une surface latérale tronconique qui sera prolongée par la surface latérale de rupture de l'opercule, surface elle-même sensiblement tronconique, formant une surface de formation de gouttes succédant comme décrit ci-dessus à une surface intérieure axiale cylindrique circulaire de la tête de tube, l'ensemble permettant l'expulsion de gouttes liquides calibrées.

L'opercule du tube peut être pincé ou encastré par tout moyen et rompu alors par torsion. De préférence, le tube est accompagné ou équipé d'une capsule qui coiffe la tête du tube et l'opercule, la capsule n'ayant alors aucun contact avec cet opercule, et cette capsule comporte de préférence à son sommet une cavité creuse constituant une clef pouvant emboîter l'opercule en l'immobilisant en rotation relative, quand la capsule est dégagée du tube et retournée, et permettant de rompre l'opercule par rotation de la capsule. Pour que l'entraînement en rotation se produise correctement, il y a appui axial de la capsule retournée sur la tête du tube, et il est souhaitable que la surface d'entraînement de l'opercule ait une hauteur au moins égale à 2 fois la largeur extérieure de sa base, et en outre que la conicité de l'opercule, celui-ci s'élargissant vers sa base, soit faible, ayant comme déjà indiqué un ½ angle de cône inférieur à 10°.

Lorsque ce ½ angle est inférieur à 5° ou nul, l'emboîtage à fond se fait par simple enfoncement. De façon préférée pour la propreté d'un local ou de l'environnement, les génératrices de la surface latérale de l'opercule sont inclinées à moins de 2° sur l'axe, la clef du tube emboîtant alors à fond l'opercule avec un jeu faible, de préférence compris entre 0,05 et 0,2 mm au diamètre, et l'y retenant après sa rupture. On peut remarquer que cette rétention est liée à la forme polygonale et à la longueur relative de l'encastrement de l'opercule dans la capsule et se produit sans qu'il y ait eu forcement.

De façon à préserver encore mieux l'état de la dépression annulaire évasée bordant l'opercule, il est recommmandé d'équiper le sommet de la capsule d'un cône extérieur d'extrémité entourant sa cavité ou clef creuse, ce cône s'emboîtant dans la dépression annulaire lorsque la clef de la capsule emboîte l'opercule.

Selon un autre perfectionnement de la capsule, on préserve mieux l'état de la dépression annulaire évasée lors du stockage du tube coiffé de cette capsule, en prévoyant sur la tête du tube une gorge annulaire périphérique qui entoure la dépression annulaire évasée, ainsi que dans la capsule se fixant sur le tube par exemple par vissage, une nervure intérieure de préférence annulaire qui vient s'encastrer dans ladite gorge annulaire en position de fixation à fond de la capsule sur le tube. Cette gorge et cette nervure assurent l'étanchéité des rebouchages du tube avec la capsule après déchirement de l'opercule.

Pour le bon entraînement en rotation de l'opercule par la capsule et la déchirure de cet opercule, ainsi que pour la précision de moulage de la capsule, il est préféré d'avoir une matière de capsule plus dure que la matière de la tête du tube, typiquement : capsule en polyéthylène haute densité ou en polypropylène, dans le cas d'une tête de tube en polyéthylène basse densité ou en polyéthylène linéaire basse densité. La matière plastique de la tête de tube est de préférence identique à la matière plastique formant l'intérieur de la jupe du tube, comme déjà indiqué. L'opercule moins dur que la capsule y est plus facilement retenu.

Deux types d'utilisation importants doivent être signalés :
- utilisation du tube seul ou avec capsule, sans nécessité d'une dépression annulaire évasée entourant l'opercule, pour stocker et distribuer des liquides destinés à des soins oculaires ou cosmétiques;
- utilisation du tube avec une dépression évasée annulaire de formation des gouttes, pour stocker et distribuer goutte à goutte un vaccin liquide ou un liquide homéopathique.

### AVANTAGES DE L'INVENTION

- L'opercule étanche du tube est à la fois déchirable et rigide, y compris au niveau de sa déchirure, ce qui empêche de le fléchir dans les manipulations
- le pourtour de la base de l'opercule, en particulier une cuvette de formation de gouttes, ne risque pas ainsi d'être abimé par les manipulations
- la rigidité de l'opercule entier et son contour polygonal facilitent sa préhension malgré ses faibles dimensions
- cette forme polygonale et sa longueur relativement grande facilitent son emboîtage dans la clef de la capsule et sa rétention, malgré un léger jeu facilitant lui aussi cet emboîtage.

### EXEMPLES

La figure 1 représente un tube selon l'invention muni de son opercule, en coupe axiale.
La figure 2 représente la section droite de l'opercule au niveau de sa future déchirure, en coupe AA perpendiculaire à l'axe.
La figure 3 représente un deuxième tube selon l'invention coiffé de sa capsule, en coupe axiale dans sa ½ vue de gauche, en coupe axiale de la capsule, mais pas du tube dans sa ½ vue de droite.
La figure 3a en est une vue partielle élargie.
La figure 4 représente le même tube, avec les mêmes ½ vues, la capsule retournée emboîtant l'opercule.
La figure 5 représente le tube, avec les mêmes ½ vues, et la capsule écartée après la rupture de l'opercule, celui-ci restant prisonnier de la capsule qui est coupée axialement.

### Exemple 1

La figure 1 représente un tube 1 dont la tête 2 en polyéthylène basse densité (PEBD) est surmoulée sur une jupe 3 ayant une couche interne 4 également en PEBD. Cette tête 2 est surmontée d'un opercule déchirable 5 dont la surface extérieure latérale 6 est de contour essentiellement carré (figure 2), ayant autour de sa base 7 un léger creux annulaire 8. La coupe axiale de la figure 1 montre deux portions épaisses 9 et 9' de la zone à rompre 40 de l'opercule, zone comprise entre d'une part la voûte envers 11 de l'opercule 5 et la surface intérieure axiale circulaire 12 qui se raccorde avec cette voûte en 13, et d'autre part le pied de l'extérieur de l'opercule 5 constituant le fond 50 de la dépression 8. Les quatre portions telles que 9 et 9' d'épaisseur maximale 0,4 mm sont visibles sur la coupe AA de la figure 2 passant par le fond 50, elles sont alternées avec quatre portions minces telles que 14 et 14' d'épaisseur minimale 0,12 mm. La rupture par torsion de l'opercule 5 sera localisée selon un tronc de cône 45 légèrement incliné sur l'axe 16, allant du fond du creux 8 au voisinage du raccordement circulaire 13 et correspondant aux épaisseurs minimales 0,10 mm des portions minces 14 et 14', ainsi que des portions épaisses 9 et 9' dont l'épaisseur maximale n'est plus que de 0,33 mm. La rupture tronconique 15 est montrée par la figure 5. Le contour carré de l'opercule laisse autour de sa base 7 des élargissements 17 de la dépression 8 (figure 2), de sorte que le tronc de cône 15 de la rupture a de légères irrégularités, sans inconvénient sur l'écoulement d'un liquide contenu et sur la formation de gouttes. Dans le cas général l'opercule peut également se raccorder à la tête du tube sans aucune dépression annulaire autour de sa base, le rayon de ce raccordement étant alors typiquement inférieur à 0,5 mm.

### Exemple 2

Les figures 3 et 4 représentent un deuxième tube désigné aussi par 1, la seule modification y étant le remplacement du léger creux 8 (figure 1) par une dépression annulaire 80 dont la surface latérale tronconique 18 est à 45° par rapport à l'axe longitudinal 16, cette surface 18 devant former avec la surface de rupture 15 de l'opercule (figure 5) une cuvette de formation de gouttes 18 et 15.
Les dimensions intéressantes de ce tube 1 étaient les suivantes :
- opercule 5 de section droite carrée 2,5 x 2,5 mm avec de légers chanfreins aux angles, et de hauteur totale, mesurée à partir du fond 50 de la dépression annulaire 80, égale à 5 mm;
- dépression 80 de diamètre d'ouverture 3 mm et de profondeur 0,5 mm;
- portion d'orifice axiale cylindrique circulaire 12 de diamètre 1,5 mm, se raccordant en 13 à la voûte 11 haute de 1 mm;
- portions minces telles que 14 (figure 2) et portions épaisses alternées telles que 9 de la zone de déchirure ou zone à rompre 10, de mêmes épaisseurs à la hauteur du fond 50 de la dépression annulaire 80 (figure 3a) et selon la future déchirure 15 (figure 5) que dans le tube des figures 1 et 2;
- le goulot du tube est de diamètre 8 mm et sa jupe 3 est de diamètre 13 mm.

La figure 3 montre aussi la capsule 20 en PP (polypropylène) vissée à fond sur le tube 1. Cette capsule comporte une cavité tronconique 21 qui coiffe sans aucun contact l'opercule 5, et est bordée par une nervure 22 qui s'enfonce en position vissée dans une gorge annulaire périphérique 23 du tube 1 ceinturant sa dépression annulaire 80, cet enfoncement agissant au-delà de l'extrémité ouverte 81 de la dépression 80 (figure 3 et 3a). Cette dépression 80 et l'opercule sont ainsi parfaitement protégés des chocs ou meurtrissures pendant le vissage de la capsule 20.

La capsule 20 comporte aussi, s'ouvrant à son sommet, une cavité creuse 24 à section carrée présentant un jeu de 0,08 mm sur sa largeur par rapport à l'opercule et une profondeur de 6 mm. Cette cavité 24 est entourée d'un cône extérieur 25, qui s'emboîte dans la dépression annulaire 80 (figure 4) lorsque la capsule 20 emboîte l'opercule 5 pour le rompre par rotation de cet opercule. Cette rupture est obtenue facilement quel que soit le sens de rotation de la capsule 20, celle-ci étant commodément tenue par deux ailes ou nervures aplaties 26.

La figure 5 montre le tube 1 et la capsule 20 des figures 3 et 4 après la rupture de l'opercule 5 qui est maintenant prisonnier de la cavité creuse ou clef 24 de la capsule 20. L'orifice 12 et la cuvette de formation de gouttes 15 et 18 permettent maintenant la délivrance de gouttes calibrées et la capsule 20 permet de reboucher le tube 1 après chaque distribution.

### APPLICATION INDUSTRIELLE

Tubes en matière plastique pour stockage et distribution de liquides médicaux, para-médicaux ou cosmétiques, en particulier de vaccins liquides à distribuer en gouttes calibrées.

## Revendications

1. Tube (1) en matière plastique ayant une tête (2) surmontée d'un opercule étanche (5) déchirable par torsion, ledit opercule ayant, jusqu'à sa base (7) se raccordant à ladite tête (2), une surface latérale (6) de contour polygonal, cette surface étant formée par des génératrices inclinées de moins de 10° sur l'axe (16) du tube (1), ledit opercule (5) ayant une zone de déchirement (10) comprise entre ladite surface latérale (6) et une surface intérieure (11) ayant perpendiculairement audit axe, des sections circulaires successives, ces surfaces (6 et 11) délimitant ensemble au moins une portion mince (14,14'), caractérisé en ce que ladite au moins une portion mince a une épaisseur minimale comprise entre 0,05 et 0,18 mm et en ce que lesdites surfaces latérale et intérieure (6 et 11) délimitent ensemble au moins une portion épaisse (9,9') d'épaisseur maximale au moins 1,5 fois plus forte que ladite épaisseur minimale.

2. Tube selon la revendication 1, dans lequel ladite tête (2) est surmoulée sur la jupe (3), la matière plastique de la tête (2) étant identique à la matière plastique formant la surface intérieure (4) de ladite jupe(3), cette matière plastique étant soit du polyéthylène basse densité de masse spécifique comprise entre 0,88 et 0,93 g/cm³, soit du polyéthylène linéaire basse densité.

3. Tube (1) selon la revendication 1, dans lequel ladite zone de déchirement (10) comprend au moins deux dites portions minces (14 et 14') alternées avec desdites portions épaisses (9 et 9'), l'épaisseur maximale de chaque portion épaisse (9) étant 2,5 à 4 fois plus forte que l'épaisseur minimale de chaque portion mince (14).

4. Tube selon l'une quelconque des revendications 1 ou 3, dans lequel ladite base (7) de l'opercule (5) se raccorde à ladite tête (2) dans une dépression annulaire évasée (8,80) de ladite tête (2), le diamètre de l'extrémité affleurante (81) de ladite dépression étant moins de 2 mm plus grand que la largeur extérieure de la base (7) de l'opercule (5) et ledit opercule (5) dépassant cette dépression (8;80) d'une hauteur au moins égale à son dit diamètre.

5. Tube (1) selon la revendication 4, dans lequel le diamètre de l'extrémité affleurante (81) de ladite dépression (80) est compris entre 2,5 et 7 mm, la largeur extérieure de la base (7) de l'opercule (5) étant comprise entre 2 et 6 mm.

6. Tube (1) selon l'une quelconque des revendications 1 à 5, dans lequel ladite surface intérieure (11) de l'opercule (5) appartient à une voûte (11) formant l'envers dudit opercule (5), ladite voûte (11) ayant une hauteur inférieure à 1,3 mm et se raccordant à une surface intérieure axiale cylindrique circulaire (12) faisant partie de l'orifice (12 et 15 et 18) du tube (1) après déchirement de l'opercule (5).

7. Tube (1) selon la revendication 4, dans lequel ladite dépression annulaire évasée (80) de ladite tête (2) a une surface latérale tronconique (18), surface (18) qui sera prolongée par la surface de rupture (15) de l'opercule (5) et formera avec elle une surface de formation de goutte (15 et 18) dominant et se raccordant à une surface intérieure axiale cylindrique circulaire (12) de la tête (2) du tube (1), ladite surface tronconique prolongée (18 et 15) et ladite surface intérieure axiale (12) permettant l'expulsion de gouttes liquides calibrées.

8. Tube (1) selon l'une quelconque des revendications 1 à 3, accompagné ou équipé d'une capsule (20) se fixant sur le tube (1) de manière démontable, cette capsule (20) coiffant alors l'opercule (5) du tube (1) sans contact avec lui et comportant une cavité creuse s'ouvrant à son sommet et constituant une clef (24) permettant d'emboîter ledit opercule (5) en réalisant une surface d'entraînement de l'opercule (5) par la capsule (20) ayant une hauteur au moins égale à deux fois la largeur extérieure de la base de l'opercule (5) et une pente par rapport à l'axe de moins de 10°, lorsque la capsule (20) est démontée et retournée, et de rompre cet opercule (5) par rotation de la capsule (20).

9. Tube (1) accompagné d'une capsule (20) selon la revendication 8, dans lequel lesdites génératrices de la surface latérale extérieure (6) de l'opercule (5) sont inclinées de moins de 5° sur l'axe longitudinal (16), ladite clef (24) de la capsule (20) emboîtant ledit opercule (5) à fond par simple enfoncement.

10. Tube accompagné d'une capsule (20) selon la revendication 9, dans lequel lesdites génératrices sont inclinées au plus de 2° sur l'axe (16), ladite clef (24) emboîtant à fond ledit opercule (5) et l'y retenant après sa rupture.

11. Tube (1) accompagné d'une capsule (20) selon l'une quelconque des revendications 8 à 10, dans lequel ladite base (7) de l'opercule (5) se raccorde à la tête (2) du tube (1) dans une dépression annulaire évasée (80) à surface latérale tronconique (18) de ladite tête (2) du tube (1) et dans lequel ladite capsule (20) comporte à son sommet un cône extérieur d'extrémité (25) entourant sa cavité creuse (24), ledit cône (25) s'emboîtant dans ladite dépression annulaire (80) lorsque la capsule (20) emboîte ledit opercule (5).

12. Tube (1) accompagné d'une capsule (20) selon la revendication 11, dans lequel la tête (2) du tube (1) comporte une gorge annulaire périphérique (23) entourant sadite dépression annulaire (80), la capsule 20 se fixant sur le tube (1) et comportant une nervure intérieure annulaire (22) qui vient s'encastrer dans ladite gorge annulaire périphérique (23) à fond de fixation de la capsule (20).

13. Tube (1) accompagné d'une capsule (20) selon l'une quelconque des revendications 8 à 12, la tête (2) du tube (1) étant en polyéthylène basse densité ou en polyéthylène linéaire basse densité, et la capsule (20) étant en polyéthylène haute densité ou en polypropylène.

14. Utilisation du tube (1) de l'une quelconque des revendications 1 à 3 ou 8 à 10 pour stocker et distribuer des liquides destinés à des soins oculaires ou cosmétiques.

15. Utilisation du tube (1) de l'une quelconque des revendications 7, 11 ou 12 pour stocker et distribuer goutte à goutte un vaccin liquide ou un liquide homéopathique.

## Claims

1. Tube (1) made of plastics material having a head (2) topped by a tight cap (5) which may be torn by twisting, said cap having, down to its base (7) connected to said head (2), a lateral surface (6) of polygonal contour, this surface being formed by generatrices inclined at less than 10° to the axis (16) of the tube (1), said cap (5) having a tear zone (10) contained between said lateral surface (6) and an internal surface (11) having successive circular sections perpendicularly to said axis, these surfaces (6 and 11) together defining at least one thin portion (14, 14'), characterised in that said at least one thin portion has a minimum thickness of between 0.05 and 0.18 mm and in that said lateral and internal surfaces (6 and 11) together define at least one thick portion (9, 9') having a maximum thickness at least 1.5 times greater than said minimum thickness.

2. Tube (1) according to claim 1, in which said head (2) is moulded onto the skirt (3), the plastics material of the head (2) being identical to the plastics material forming the internal surface (4) of said skirt (3), this plastics material being either low density polyethylene having a density of between 0.88 and 0.93 g/cm³ or low density linear polyethylene.

3. Tube (1) according to claim 1, in which said tear zone (10) comprises at least two said thin portions (14 and 14') alternating with said thick portions (9 and 9'), the maximum thickness of each thick portion (9) being 2.5 to 4 times greater than the minimum thickness of each thin portion (14).

4. Tube according to any one of claims 1 or 3, in which said base (7) of the cap (5) is connected to said head (2) in a flared annular depression (8, 80) of said head (2), the diameter of the emergent end (81) of said depression being less than 2 mm greater than the external width of the base (7) of the cap (5) and said cap (5) exceeding this depression (8; 80) by a height at least equal to said diameter.

5. Tube (1) according to claim 4, in which the diameter of the emergent end (81) of said depression (80) is between 2.5 and 7 mm, the external width of the base (7) of the cap (5) being between 2 and 6 mm.

6. Tube (1) according to any one of claims 1 to 5, in which said internal surface (11) of the cap (5) belongs to an arch (11) forming the reverse of said cap (5), said arch (11) having a height of less than 1.3 mm and being connected to a circular cylindrical axial internal surface (12) forming part of the orifice (12 and 15 and 18) of the tube (1) after tearing of the cap (5).

7. Tube (1) according to claim 4, in which said flared annular depression (80) of said head (2) has a truncated cone shaped lateral surface (18), the surface (18) being extended by the breakage surface (15) of the cap (5) and forming with it a droplet formation surface (15 and 18) dominating and being connected to a circular cylindrical axial internal surface (12) of the head (2) of the tube (1), said extended truncated cone shaped surface (18 and 15) and said axial internal surface (12) allowing the expulsion of metered liquid droplets.

8. Tube (1) according to any one of claims 1 to 3, accompanied by or equipped with a cover (20) which is detachably fixed on the tube (1), this cover (20) covering the cap (5) of the tube (1) without making contact with it and comprising a hollow cavity opening at its top and constituting a key (24) allowing said cap (5) to be surrounded, producing a surface for the driving of the cap (5) by the cover (20) having a height which is at least twice the external width of the base of the cap (5) and an inclination to the axis of less than 10°, when the cover (20) is removed and inverted, and allowing this cap (5) to be broken by rotation of the cover (20).

9. Tube (1) accompanied by a cover (20) according to claim 8 in which said generatrices of the external lateral surface (6) of the cap (5) are inclined at less than 5° to the longitudinal axis (16), said key (24) of the cover (20) fitting fully over said cap (5) by merely being driven home.

10. Tube accompanied by a cover (20) according to claim 9, in which said generatrices are inclined at most at 2° to the axis (16), said key (24) fitting fully over said cap (5) and holding it there after the breakage thereof.

11. Tube (1) accompanied by a cover (20) according to any one of claims 8 to 10, in which said base (7) of the cap (5) is connected to the head (2) of the tube (1) in a flared annular depression (80) having a truncated cone shaped lateral surface (18) of said head (2) of the tube (1) and in which said cover (20) comprises, at its top, a terminal external cone (25) surrounding its hollow cavity (24), said cone (25) fitting in said annular depression (80) when the cover (20) fits on said cap (5).

12. Tube (1) accompanied by a cover (20) according to claim 11, in which the head (2) of the tube (1) comprises a peripheral annular groove (23) surrounding its annular depression (80), the cover (20) being fixed on the tube (1) and comprising an annular internal rib (22) which engages fully in said peripheral annular groove (23) for fixing the cover (20).

13. Tube (1) accompanied by a cover (20) according to any one of claims 8 to 12, the head (2) of the tube (1) being of low density polyethylene or of low density linear polyethylene and the cover (20) being of high density polyethylene or of polypropylene.

14. Use of the tube (1) according to any one of claims 1 to 3 or 8 to 10 for storing and dispensing liquids intended for ocular or cosmetic purposes.

15. Use of the tube (1) according to any one of claims 7, 11 or 12 for storing and dispensing, dropwise, a liquid vaccine or a homeopathic liquid.

## Patentansprüche

1. Tube (1) aus Kunststoff, mit einem Kopf (2), der über einer dichten Abdeckung (5) angebracht ist, die durch Torsion abreißbar ist, wobei die genannte Abdeckung bis zu ihrer Basis (7), die mit dem genannten Kopf (2) verbunden ist, eine seitliche Oberfläche (6) mit polygonförmiger Kontur aufweist, diese genannte Oberfläche von Erzeugenden gebildet ist, die gegenüber der Achse (16) der Tube (1) mindestens um 10° geneigt sind, die genannte Abdeckung (5) eine Abreißzone (10) aufweist, die zwischen der genannten seitlichen Oberfläche (6) und einer Innenfläche (11) vorliegt, die senkrecht zur genannten Achse kreisförmige, aufeinanderfolgende Abschnitte aufweist, und diese Oberflächen zusammen (6 und 11) mindestens einen dünnen Abschnitt (14, 14') begrenzen, dadurch **gekennzeichnet**, daß der genannte, mindestens eine dünne Abschnitt eine Mindestdicke aufweist, die zwischen 0,05 und 0,18 mm liegt, und daß die genannte seitliche Oberfläche und Innenfläche (6 und 11) gemeinsam mindestens einen dicken Abschnitt (9, 9') mit einer Höchstdicke begrenzen, die mindestens 1,5-mal stärker ist als die genannte Mindestdicke.

2. Tube nach Anspruch 1, worin der genannte Kopf (2) auf dem Mantel (3) aufgeformt ist, der Kunststoff des Kopfes (2) identisch ist mit dem Kunststoff, der die Innenoberfläche (4) des genannten Mantels (3) bildet, und der genannte Kunststoff entweder Polyethylen niedriger Dichte mit einer spezifischen Masse ist, die zwischen 0,88 und 0,93 g/cm³ liegt, oder ein lineares Polyethylen mit niedriger Dichte ist.

3. Tube (1) nach Anspruch 1, worin die genannte Abreißzone (10) mindestens zwei der genannten dünnen Abschnitte (14 und 14') aufweist, die mit genannten dicken Abschnitten (9 und 9') alternieren, wobei die Höchstdicke eines jeden dicken Abschnitts (9) 2,5- bis 4-mal stärker ist als die Mindestdicke eines jeden dünnen Abschnitts (14).

4. Tube nach irgendeinem der Ansprüche 1 oder 3, worin die genannte Basis (7) der Abdeckung (5) mit dem genannten Kopf (2) in einer kreisringförmigen, erweiterten Vertiefung (8, 80) des genannten Kopfes (2) verbunden ist, wobei der Durchmesser des zum Vorschein tretenden Endes (81) der genannten Vertiefung weniger als 2 mm größer ist als die äußere Breite der Basis (7) der Abdeckung (5) und die genannte Abdeckung (5) über diese Vertiefung (8; 80) um eine Höhe hinausgeht, die mindestens gleich ist ihrem genannten Durchmesser.

5. Tube (1) nach Anspruch 4, worin der Durchmesser des zum Vorschein tretenden Endes (81) der genannten Vertiefung (80) zwischen 2,5 und 7 mm liegt, und die äußere Breite der Basis (7) der Abdeckung (5) zwischen 2 und 6 mm liegt.

6. Tube (1) nach irgendeinem der Ansprüche 1 bis 5, worin die genannte Innenfläche (11) der Abdeckung (5) an einer Wölbung (11) auftritt, die die Kehrseite der genannten Abdeckung (5) bildet, wobei die genannte Wölbung (11) eine innere Höhe von 1,3 mm aufweist und mit einer axialen, kreiszylindrischen Innenfläche (12) verbunden ist, die nach dem Abreißen der Abdeckung (5) einen Teil der Öffnung (12 und 15 und 18) der Tube (1) bildet.

7. Tube (1) nach Anspruch 4, worin die genannte kreisförmige, erweiterte Vertiefung (80) des genannten Kopfes (2) eine kegelstumpfförmige seitliche Fläche (18) aufweist, die Fläche (18) durch die Bruchfläche (15) der Abdeckung (5) verlängert wird und mit dieser eine Tropfenbildungsfläche (15 und 18) bildet, die vorliegt, und mit einer axialen, kreiszylindrischen Innenfläche (12) des Kopfes (2) der Tube (1) verbunden ist, und die genannte verlängerte kegelstumpfförmige Fläche (18 und 15) sowie die genannte axiale Innenfläche (12) das Ausbringen von kalibrierten, flüssigen Tropfen gestatten.

8. Tube (1) nach irgendeinem der Ansprüche 1 bis 3, begleitet von oder ausgestattet mit einer Kapsel (20), die auf der Tube (1) abnehmbar befestigt ist, wobei diese Kapsel (20) dann die Abdeckung (5) der Tube (1) ohne Berührung mit dieser abdeckt und eine hohle Aussparung aufweist, die sich an deren Scheitel öffnet und einen Schlüssel (24) bildet, der es gestattet, dadurch mit der genannten Abdeckung (5) in Eingriff zu treten, daß er eine Mitnehmerfläche für die Abdeckung (5) durch die Kapsel (20) bildet, mit einer Höhe, die mindestens gleich dem zweifachen der äußeren Breite der Basis der Abdeckung (5) ist, und mit einer Neigung bezüglich der Achse von mindestens 10°, wenn die Kapsel (20) abgenommen und umgedreht ist, und diese Abdeckung (5) durch Drehung der Kapsel (20) abzubrechen.

9. Tube (1) mit einer Kapsel (20) nach Anspruch 8, worin die genannten Erzeugenden der seitlichen, äußeren Oberfläche (6) der Abdeckung (5) um mindestens 5° zur Längsachse (16) geneigt sind, wobei der genannte Schlüssel (24) der Kapsel (20) mit der genannten Abdeckung (5) durch einfaches Aufdrücken gänzlich in Eingriff tritt.

10. Tube mit einer Kapsel (20) nach Anspruch 9, worin die genannten Erzeugenden höchstens um 2° gegenüber der Achse (16) geneigt sind, wobei der genannte Schlüssel (24) in die genannte Abdeckung (5) vollständig eingreift und sie nach dem Bruch zurückhält.

11. Tube (1) mit einer Kapsel (20) nach einem der Ansprüche 8 bis 10, worin die genannte Basis (7) der Abdeckung (5) mit dem Kopf (2) der Tube (1) in einer kreisringförmigen, erweiterten Vertiefung (80) mit kegelstumpfförmiger Seitenfläche (18) des genannten Kopfes (2) der Tube (1) verbunden ist, und worin die genannte Kapsel (20) an ihrem Scheitel einen äußeren Endkonus (25) aufweist, der ihre hohle Aussparung (24) umgibt, wobei der genannte Konus (25) in die genannte, kreisringförmige Vertiefung (80) eingreift, wenn die Kapsel (20) in die genannte Abdeckung (5) eingreift.

12. Tube (1) mit einer Kapsel (20) nach Anspruch 11, worin der Kopf (2) der Tube (1) eine ringförmige Umfangs-Auskehlung (23) aufweist, die die genannte, kreisringförmige Vertiefung (80) umgibt, wobei sich die Kapsel 20 auf der Tube (1) festlegt und eine kreisringförmige Innenrippe (22) aufweist, die sich in die genannte, kreisringförmige Umfangsauskehlung (23) bei vollständiger Befestigung der Kapsel (20) einfügt.

13. Tube (1) mit einer Kapsel (20) nach irgendeinem der Ansprüche 8 bis 12, wobei der Kopf (2) der Tube (1) aus Polyethylen mit niedriger Dichte oder linearem Polyethylen mit niedriger Dichte besteht und die Kapsel (20) aus Polyethylen mit hoher Dichte oder Polypropylen besteht.

14. Verwendung der Tube (1) nach irgendeinem der Ansprüche 1 bis 3 oder 8 bis 10 zur Lagerung und Verteilung von Flüssigkeiten, die zur Augenpflege oder zur kosmetischen Pflege bestimmt sind.

15. Verwendung der Tube (1) nach irgendeinem der Ansprüche 7, 11 oder 12 zum Lagern und tropfenweisen Verteilen eines flüssigen Impfstoffs oder einer homöopathischen Flüssigkeit.
